# EUROPÄISCHE PATENTSCHRIFT

(11) **EP 4 053 461 B1**
(45) Veröffentlichungstag und Bekanntmachung des Hinweises auf die Patenterteilung: **18.09.2024**
(21) Anmeldenummer: 22158771.0
(22) Anmeldetag: 25.02.2022
(51) Int. Cl.: F24D 19/10, F24H 15/168, F24H 15/38, F24H 4/00, F24H 9/20

(54) **VERFAHREN ZUM BETREIBEN EINER HEIZUNGSANLAGE**
METHOD FOR OPERATING A HEATING ASSEMBLY
PROCÉDÉ DE FONCTIONNEMENT D'UNE INSTALLATION DE CHAUFFAGE

(30) Priorität: 03.03.2021 DE 102021105067
(43) Veröffentlichungstag der Anmeldung: 07.09.2022
(73) Patentinhaber: Vaillant GmbH, 42859 Remscheid (DE)
(72) Erfinder: Wriske, Jochen, 42857 Remscheid (DE); Boddenberg, Stefan, 42799 Leichlingen (DE)
(74) Vertreter: Popp, Carsten

(56) Entgegenhaltungen:
- EP-A2- 0 908 678
- DE-A1- 102017 002 193
- US-A1- 2016 040 907

## Beschreibung

Die Erfindung betrifft ein Verfahren zur Inbetriebnahme einer Heizungsanlage ohne negative Auswirkung auf die Stabilität des Energienetzes, ein Computerprogramm, ein maschinenlesbares Speichermedium und ein Steuergerät.

Zur Optimierung des Energiebedarfs von Heizungsanlagen werden diese zumeist gesteuert durch ein Zeitprogramm ein- und ausgeschaltet. In der Regel werden die Heizungsanlagen am Abend oder in der Nacht heruntergefahren und am Morgen wieder hochgefahren, um die thermischen Zonen aufzuheizen und Warmwasser bereit zu stellen.

Werksseitig werden die Heizgeräte dabei in der Regel mit einem Standard-Zeitprogramm ausgestattet, das herstellerübergreifend zumeist um 22 Uhr das Heizgerät herunter- und um 6 Uhr morgens wieder anfährt. Diese werksseitig vorinstallierten Zeitprogramme werden von einem relevanten Anteil der Nutzer beibehalten, möglicherweise weil es ihren Bedürfnissen gerecht wird, oder auch der Aufwand einer neuen Programmierung gescheut wird.

Die Uhren der Heizgeräte werden zumeist durch ein externes Signal, beispielsweise ein DCF - Funksignal, synchronisiert, wodurch die Notwendigkeit einer Einstellung durch den Nutzer entfällt. Dies hat zur Folge, dass eine ggf. beachtliche Anzahl von Heizgeräten exakt zum gleichen Zeitpunkt angefahren werden, weil deren Uhren synchronisiert sind und einem werksseitig installierten Zeitprogramm gefolgt wird.

Insbesondere bei einer Wärmepumpe umfassenden und/oder elektrischen Heizgeräten führt dies zu einer Lastspitze in der erforderlichen Elektrizitätsversorgung. Es wurde erkannt, dass das zu einem Spannungsabfall, bemerkbar beispielsweise durch flackernde Beleuchtungseinrichtungen bis hin zu Rückwirkungen an Knotenpunkten des Elektrizitätsnetzes führen kann. Weiter wurde erkannt, dass Ursache hierfür insbesondere hohe Anlaufströme der Kompressoren von Wärmepumpen sind. Durch eine steigende Verbreitung von Heizungssystemen mit Wärmepumpen wird eine Zunahme der beschriebenen Probleme erwartet. Hinzu kommt, dass im Rahmen einer Neuprogrammierung des Zeitprogrammes durch den Nutzer häufig "runde" Zeitpunkte gewählt werden, wie zur vollen, halben oder viertel Stunde. In Folge können die genannten Probleme auch zu weiteren Zeitpunkten auftreten. Zusätzlich sind die durch die Nutzer über flackernde Beleuchtungseinrichtungen wahrnehmbaren Lastspitzen häufig Gegenstand von Kundenbeschwerden beim Hersteller, da eine Fehlfunktion der Heizungsanlage als Grund vermutet wird.

Die DE 10 2017 002 193 A1 schlägt ein Verfahren und eine Anordnung zur flexiblen Nutzung von Strom in Heizkesseln vor, mit denen der Abschaltstrom von Anlagen zur Nutzung erneuerbarer Energien, wie PV- oder Windkraftanlagen. Dabei kann bei einem Auftreten von Abschaltungen von Anlagen erneuerbarer Energien zu deren Nutzung durch ein externes Signal eine elektrische Heizeinrichtung an einem Heizgerät in Betrieb genommen werden, das eine Nutzung von fossilen Energien durch die Heizungsanlage mindert. Somit kann eine Energieversorger zu jeder Zeit durch Umschalten/ Zuschalten eines elektrischen Heizsystems Stromüberschüsse (Abschaltstrom) nutzen, um den Verbrauch fossiler Energien zu nutzen. Das vorgeschlagene Verfahren ist für obige Problemstellung nicht anwendbar, da Heizungsanlagen in der Regel nicht vom Netzbetreiber schaltbar sind.

Die US2016/ 0040907 A1 bezieht sich insbesondere auf die Leistungssteuerung von Heizungs-, Lüftungs- und Kühlsystemen mit einer elektrischen Heizung, die Heizelemente umfasst zum Gegenstand. Die Heizelemente werden dabei von mindestens einem Relays angesteuert. Um eine gleichmäßige Abnutzung der Kontakte eines Relays zu gewährleisten, wird vorgeschlagen, einen Zeitverzögerungsschalter einzusetzen, der verhindert, dass ein Schaltvorgang im oberen und unteren Maximum der Wechselspannung erfolgen.

Die EP 0 908 678 A2 hat ein Verfahren zum Betreiben einer Kesselanlage mit einem Brenner zum Gegenstand. Es wird vorgeschlagen, um den Energieverbrauch, den Schadstoffausstoß und die Standzeit eines Brenners zu erhöhen, eine Verzögerung des Brennerstarts nach eine Brennerstartanforderung von im wesentlichen konstanten Zeiten von 2 bis 25 Minuten vorzusehen. Zudem kann die Zeitverzögerung bzw. der Zeitabstand zwischen zwei Brennerstarts variiert werden. Dieses Verfahren ist nicht geeignet Lastspitzen der Stromversorgung zu mindern.

Hiervon ausgehend ist es Aufgabe der Erfindung, ein Verfahren zur Inbetriebnahme einer Heizungsanlage ohne negative Auswirkung auf die Stabilität des Energienetzes bereitzustellen das die geschilderten Probleme des Standes der Technik zumindest teilweise überwindet und insbesondere die Lastspitzen vermeidet und Instabilitäten des Energienetzes durch eine synchrone Inbetriebnahme einer Vielzahl von Heizungsanlagen zu vermeiden. Des Weiteren sollen zur Lösung ein Computerprogramm, ein maschinenlesbares Speichermedium und ein Steuergerät angegeben werden.

Zudem soll das vorgeschlagene Verfahren möglichst unabhängig von einer Mitwirkung der Nutzer durchführbar sein, um einen sicheren Betrieb zu gewährleisten.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden, wobei die Erfindung durch die Patentansprüche definiert ist.

Hierzu wird ein Verfahren zur Inbetriebnahme einer Heizungsanlage ohne negative Auswirkung auf die Stabilität des Energienetzes vorgeschlagen, dass die folgenden Verfahrensschritte umfasst:
a) Generieren einer Zufallsvariable,
b) Festlegen eines neuen Startzeitpunktes eines Betriebes der Heizungsanlage unter Einbeziehung der Zufallsvariable als zeitlicher Offset für einen programmgemäßen und/ oder fest eingespeicherten Startzeitpunkt der Heizungsanlage,
c) Inbetriebnehmen mindestens einer Komponente der Heizungsanlage oder der gesamten Heizungsanlage zu dem in Schritt b) festgelegten neuen Startzeitpunkt.

Die Schritte a) bis c) können dabei zumindest einmal in vorgegebener Reihenfolge durchgeführt werden. Es können jedoch auch die Schritte a) und b) nur einmal ausgeführt und die Heizungsanlage anschließend dauerhaft bzw. solange die Heizungsanlage nicht neu konfiguriert wird (z. B. aufgrund einer Abwandlung der installierten Komponenten) mit dem neuen Startzeitpunkt betrieben werden.

Insbesondere betrifft das Verfahren den Betrieb einer Heizungsanlage (hier auch als Oberbegriff für ein Heizsystem oder ein Heizgerät verwendet) eines Gebäudes bzw. einer Etage eines Gebäudes, eines Gebäudekomplexes oder einer Anlage mit mehreren Gebäuden, die eine einzelne oder gemeinsame Energiequelle aufweisen, um die Heizungsanlage zu betreiben. Die Heizungsanlage kann elektrisch betriebene oder elektrischen Strom benötigende Komponenten umfassen, wie Heizgeräte, Ventilatoren, Klimageräte, Wärmepumpen, Umwälzpumpen, Zusatzheizer z. B. in Form von (elektrischen) Widerstandsheizstäben etc. Insbesondere können die Komponenten der Heizungsanlage hinsichtlich ihres Strombedarf kategorisiert sein, wobei "Hochlast-Komponenten" festlegbar sind, die beim Einschalten besonders hohen Energiebedarf haben, verglichen mit anderen "Niederlast-Komponenten" der Heizungsanlage.

In einem Schritt a) wird eine Zufallsvariable generiert. In einer einfachen Ausgestaltung kann dies über einen Zufallsgenerator erfolgen. Schritt a) kann beispielsweise nach der gebäudeseitigen Installation einer neuen Heizungsanlage und/oder nach Installation neuer Komponenten in einer bereits verbauten Heizungsanlage erfolgen. Gegebenenfalls kann vor Schritt a) ein Klassifizierungsschritt ausgeführt werden, in dem die Komponenten der Heizungsanlage hinsichtlich ihres Strombedarf kategorisiert werden, wobei "Hochlast-Komponenten" und "Niederlast-Komponenten" der Heizungsanlage festgelegt werden. Greifen mehrere Heizungsanlagen an einem Gebäude, einem Gebäudekomplex oder einer Gebäudeanlage auf dieselbe Energiequelle zurück, kann Schritt a) noch einen Abgleich der generierten Zufallsvariable mit denen der anderen Heizungsanlage(n) ausführen und den Schritt a) (unmittelbar) erneut ausführen, wenn gleiche Zufallsvariablen ermittelt werden.

In einem Schritt b) wird ein neuer Startzeitpunkt eines Betriebes der Heizungsanlage unter Einbeziehung der Zufallsvariable aus Schritt a) definiert. Der Startzeitpunkt meint insbesondere den Zeitpunkt, an dem die Heizungsanlage aus einem Ruhe- oder Nachtzustand "aufgeweckt" wird. Der Startzeitpunkt kann ein regelmäßiges bzw. täglich vorkommendes Ereignis sein. Es wird anhand der Zufallsvariable ein neuer Startzeitpunkt festgelegt unter Einbeziehung der Zufallsvariable als zeitlicher Offset für den programmgemäßen und/oder fest eingespeicherten Startzeitpunkt der Heizungsanlage abgeleitet, wobei der neuer Startzeitpunkt sich durch Addition von Offset und altem Startzeitpunkt ergeben kann. Ein alter bzw. programmgemäßer Startzeitpunkt kann ein in einer Regel- und Steuereinheit der Komponente der Heizungsanlage oder einer Kontrolleinheit der gesamten Heizungsanlage fest eingespeicherter Startpunkt (Uhrzeit) sein. Der ermittelte zeitliche Offset kann dabei positiv oder negativ sein.

Dabei versteht sich, dass der neue Startzeitpunkt nur geringen zeitlichem Versatz zu dem alten, programmgemäßen Startzeitpunkt haben sollte, um eine Einschränkung der Funktionalität für den Nutzer zu vermeiden. Ein sinnvoller Offset des Startzeitpunktes könnte im Bereich von wenigen Zehntel-Sekunden bis Minuten liegen.

In einem Schritt c) erfolgt nun eine Inbetriebnahme mindestens einer Komponente der Heizungsanlage oder der gesamten Heizungsanlage. Die Inbetriebnahme umfasst hierbei insbesondere den Einsatz elektrischer Energie. Es ist demnach möglich, den Offset des Startpunktes für (nur) eine oder mehrere ("Hochlast"-)Komponenten einer Heizungsanlage einzurichten oder auch Komponenten einer Etage bzw. eines Gebäudes, einer Gebäudeanlage jeweils einen unterschiedlichen Offset zuzuweisen. Die ("Hochlast"-)Komponente kann insbesondere eine Komponente mit einem hohen Anlaufstrom sein, beispielsweise ein Kompressor einer Wärmepumpe oder auch ein Heizgerät der Heizungsanlage ("Hochlast"-Komponente). In vorteilhafter Weise erfolgt die Verfahrensdurchführung so für den Nutzer nicht oder kaum wahrnehmbar, weil die mit der Inbetriebnahme der Heizungsanlage verbundenen Erscheinungen, wie beispielsweise ein Startgeräusch und/oder eine Änderung einer Anzeige weiterhin exakt zu dem programmierten Zeitpunkt stattfinden.

Beispielhaft kann ein einfaches rechnerisches Modell in einer Generierung einer Zufallsvariable zwischen 0 und 1 oder zwischen -1 und 1 und einer Multiplikation derselben mit einem zu definierenden maximalen Offset bestehen. So kann ein zeitlicher Offset für den Startzeitpunkt bestimmt werden, der zur Ermittlung eines neuen Startzeitpunktes mit dem alten Startzeitpunkt zu addieren ist.

In Schritt a) kann die Zufallsvariable unter Einbeziehung einer gerätespezifischen Kennzahl generiert werden. Somit wird für jede Heizungsanlage ein gerätespezifischer neuer Startzeitpunkt festgelegt und die Wahrscheinlichkeit von Lastspitzen weiter gemindert. Insbesondere wird vorgeschlagen, eine gerätespezifische Kennzahl heranzuziehen, die einer verfahrensdurchführenden Einrichtung, wie beispielsweise einem Steuergerät einer Heizungsanlage, bereits vorliegt. Es ist möglich, die Kennzahl in Abhängigkeit eines Klassifizierungsschrittes der Komponenten (Geräte) auszuwählen.

In diesem Zusammenhang wird angemerkt, dass die Formulierung Zufallsvariable hier nicht im mathematischen Sinne verstanden werden muss, sondern insbesondere eine Variable bezeichnet, die eine Streuung der Startzeitpunkte ermöglicht.

Die gerätespezifische Kennzahl kann anhand einer Seriennummer einer Komponente der Heizungsanlage bestimmt werden. Insbesondere könnte die Zufallsvariable ein Teil der Seriennummer einer Komponente der Heizungsanlage sein, beispielsweise die letzten beiden Ziffern derselben. Als Vorteil dieser Ausgestaltung wird eine durch die Einbeziehung einer Seriennummer gezielte Streuung der neu ermittelten Startzeitpunkte gesehen.

In Schritt b) kann der definierte neue Startzeitpunkt in einem Zeitprogramm der Heizungsanlage abgelegt werden, so dass der neue Startzeitpunkt den alten programmgemä-ßen Zeitpunkt ersetzt.

Nach einem weiteren Aspekt wird auch ein Computerprogramm vorgeschlagen, welches zur Durchführung eines hier vorgestellten Verfahrens eingerichtet ist. Dies betrifft mit anderen Worten insbesondere ein Computerprogramm(-produkt), umfassend Befehle, die bei der Ausführung des Programms durch einen Computer diesen veranlassen, ein hier beschriebenes Verfahren auszuführen.

Nach einem weiteren Aspekt wird auch ein maschinenlesbares Speichermedium vorgeschlagen, auf dem das Computerprogramm gespeichert ist.

Regelmäßig handelt es sich bei dem maschinenlesbaren Speichermedium um einen computerlesbaren Datenträger.

Nach einem weiteren Aspekt wird auch ein Steuergerät für eine Heizungsanlage vorgeschlagen, eingerichtet zur Durchführung eines hier vorgestellten Verfahrens. Das Steuergerät kann hierzu beispielsweise einen Prozessor aufweisen bzw. über diesen verfügen. In diesem Zusammenhang kann der Prozessor beispielsweise das auf einem Speicher (des Steuergeräts) hinterlegte Verfahren ausführen.

Nach einem weiteren Aspekt wird auch eine Heizungsanlage mit einem hier vorgestellten Steuergerät vorgeschlagen. Bei der Heizungsanlage handelt es sich insbesondere um eine Heizungsanlage aufweisend eine Wärmepumpe bzw. eine vergleichbare "Hochlast"-Komponente zur Wärmeerzeugung.

Hier werden somit ein Verfahren zum Betreiben einer Heizungsanlage, ein Computerprogramm, ein maschinenlesbares Speichermedium und ein Steuergerät angegeben, welche die mit Bezug auf den Stand der Technik geschilderten Probleme zumindest teilweise lösen.

Das hier vorgeschlagene Verfahren, das Computerprogramm, das maschinenlesbares Speichermedium und das Steuergerät tragen dazu bei, Instabilitäten eines Energienetzes durch eine synchrone Inbetriebnahme einer Vielzahl von Heizungsanlagen zu vermeiden. Das Verfahren ist zudem ohne Mitwirkung eines Nutzers durchführbar, wodurch eine hohe Sicherheit der Verfahrensdurchführung erreichbar ist, da menschliches Versagen ausgeschlossen ist. Als weiterer Vorteil wird der Umstand angesehen, dass das Verfahren auf Heizungsanlagen nach dem Stand der Technik ohne bauliche Änderungen durchgeführt werden kann.

Die Erfindung wird nun anhand einer Figur detailliert erläutert. Fig. 1 stellt beispielhaft und schematisch einen Ablauf eines hier vorgeschlagenen Verfahrens dar. Insbesondere zeigt Fig. 1 die Verfahrensschritt a) bis c), welche mittels Blöcken 110 bis 130 dargestellt sind.

Das Verfahren erlaubt eine Inbetriebnahme einer Heizungsanlage ohne Auswirkung auf die Stabilität des Energienetzes in einem örtlich umfassten Bereich.

In Block 110 erfolgt gemäß Schritt a) ein Generieren einer Zufallsvariable. Dies kann beispielhaft eine Zufallszahl zwischen 0 und +1 sein. In einer bevorzugten Ausgestaltung kann die Zufallsvariable anhand der letzten beiden Ziffern einer Seriennummer einer Komponente der Heizungsanlage, bestimmt werden. Um aus diesen beiden Ziffern eine Zufallszahl zwischen 0 und +1 abzuleiten, könnte eine Division durch 100 vorgenommen werden.

In Schritt 120 erfolgt gemäß Schritt b) ein Festlegen bzw. Definieren eines neuen Startzeitpunktes unter Einbeziehung der Zufallsvariable aus Block 110. Dieser Schritt erfolgt durch Einbeziehung der Zufallsvariable als zeitlicher Offset für einen programmgemäßen Startzeitpunkt der Heizungsanlage. Dieser zeitliche Offsetwert kann durch Addition mit dem programmgemäßen Startzeitpunkt einen neuen Startzeitpunkt definieren. Der programmgemäße Startzeitpunkt kann beispielsweise ein werksseitig programmierter Startzeitpunkt sein.

Gemäß Schritt b) kann ein zeitlicher Offsetwert beispielsweise durch eine Multiplikation einer Zufallsvariable zwischen 0 und +1 oder -1 und +1 mit einem definierten maximalen zeitlichen Offset bestimmt werden. Der maximale zeitliche Offset definiert einen Zeitraum, wobei bei einer Streuung von Einschaltzeitpunkten in diesem Zeitraum Lastspitzen und damit verbundene Auswirkungen auf das Energienetz vermieden werden können. Der maximale zeitliche Offset könnte beispielsweise ein Zeitraum von einer Minute sein.

In Block 130 erfolgt gemäß Schritt c) ein in Betrieb nehmen mindestens einer Komponente der Heizungsanlage oder der Heizungsanlage zu dem in Block 120 (Schritt b)) definierten Startzeitpunkt. Eine Inbetriebnahme von Heizungsanlagen oder von Komponenten derselben, insbesondere mit hohen Anlaufströmen, nach Durchführung des hier vorgeschlagenen Verfahrens würde anhand der Zufallsvariable statistisch gestreut in dem durch den maximalen zeitlichen Offset definierten Zeitraum erfolgen.

### Bezugszeichenliste

- 110: Schritt a)
- 120: Schritt b)
- 130: Schritt c)

## Patentansprüche

1. Verfahren zur Inbetriebnahme einer Heizungsanlage ohne negative Auswirkung auf die Stabilität des Energienetzes, umfassend zumindest die folgenden Schritte:
a) Generieren einer Zufallsvariable,
b) Festlegen eines neuen Startzeitpunktes eines Betriebes der Heizungsanlage unter Einbeziehung der Zufallsvariable als zeitlicher Offset für einen programmgemä-ßen und/ oder fest eingespeicherten Startzeitpunkt der Heizungsanlage,
c) Inbetriebnehmen mindestens einer Komponente der Heizungsanlage oder der gesamten Heizungsanlage zu dem in Schritt b) festgelegten neuen Startzeitpunkt.

2. Verfahren nach Anspruch 1, wobei in Schritt c) eine Komponente mit hohem Anlaufstrom in Betrieb genommen wird.

3. Verfahren nach Anspruch 2, wobei die Komponente mit hohem Anlaufstrom ein Kompressor einer Wärmepumpe ist.

4. Verfahren nach einem der vorangehenden Ansprüche, wobei in Schritt a) die Zufallsvariable unter Einbeziehung einer gerätespezifischen Kennzahl der Heizungsanlage generiert wird.

5. Verfahren nach Anspruch 4, wobei die gerätespezifische Kennzahl anhand einer Seriennummer einer Komponente der Heizungsanlage bestimmt wird.

6. Computerprogramm, welches zur Durchführung eines Verfahren nach einem der vorhergehenden Ansprüche eingerichtet ist.

7. Maschinenlesbares Speichermedium auf dem das Computerprogramm nach Anspruch 6 gespeichert ist.

8. Steuergerät für eine Heizungsanlage eingerichtet zur Durchführung eines Verfahrens nach einem der Ansprüche 1 bis 5.

9. Heizungsanlage, aufweisend ein Steuergerät nach Anspruch 8.

## Claims

1. Method for operating a heating assembly without a negative effect on the stability of the electricity network, comprising at least the following steps:
a) generation of a random variable,
b) determining a new start time point for an operation of the heating assembly, taking into consideration random variable as a temporal offset for a start time point of the heating assembly which is defined in a program and/or is permanently stored,
c) operating at least one component of the heating assembly, or the entire heating assembly, at the new start time point determined in step b).

2. Method according to claim 1, wherein in step c) a component with high starting current is taken into operation.

3. Method according to claim 2, wherein the component with high starting current is a compressor of a heat pump.

4. Method according to any of the preceding claims, wherein in step a) the random variable is generated taking into consideration a metric of the heating assembly which is specific to the device.

5. Method according to claim 4, wherein the metric which is specific to the device is specified on the basis of a serial number of a component of the heating assembly.

6. Computer program, which is configured to carry out a method according to any one of the preceding claims.

7. Machine-readable storage medium on which the computer program according to claim 6 is stored.

8. Control device for a heating assembly configured to carry out a method according to any one of claims 1 to 5.

9. Heating assembly having a control device according to claim 8.

## Revendications

1. Procédé de mise en service d'une installation de chauffage sans répercussion négative sur la stabilité du réseau d'énergie, comprenant au moins les étapes suivantes :
a) génération d'une variable aléatoire,
b) définition d'un nouvel instant de démarrage d'un fonctionnement de l'installation de chauffage en tenant compte de la variable aléatoire comme décalage temporel pour un instant de démarrage de l'installation de chauffage conforme au programme et/ou mémorisé de manière fixe,
c) mise en service d'au moins un composant de l'installation de chauffage ou de l'ensemble de l'installation de chauffage au nouvel instant de démarrage défini à l'étape b).

2. Procédé selon la revendication 1, dans lequel, à l'étape c), un composant est mis en service avec un courant de démarrage élevé.

3. Procédé selon la revendication 2, dans lequel le composant avec le courant de démarrage élevé est un compresseur d'une pompe à chaleur.

4. Procédé selon l'une quelconque des revendications précédentes, dans lequel, à l'étape a), la variable aléatoire est générée en tenant compte d'un indicateur spécifique à l'appareil de l'installation de chauffage.

5. Procédé selon la revendication 4, dans lequel l'indicateur spécifique à l'appareil est déterminé à l'aide d'un numéro de série d'un composant de l'installation de chauffage.

6. Programme informatique qui est configuré pour la mise en oeuvre d'un procédé selon l'une quelconque des revendications précédentes.

7. Support de stockage lisible par machine sur lequel le programme informatique selon la revendication 6 est stocké.

8. Appareil de commande pour une installation de chauffage configuré pour mettre en oeuvre un procédé selon l'une quelconque des revendications 1 à 5.

9. Installation de chauffage présentant un appareil de commande selon la revendication 8.
